# FASCICULE DE BREVET EUROPEEN

(11) **EP 0 672 601 B1**
(45) Date de publication et mention de la délivrance du brevet: **25.02.1998**
(21) Numéro de dépôt: 94118175.2
(22) Date de dépôt: 18.11.1994
(51) Int. Cl.: B65H 3/52

(54) **Dispositif d'introduction de feuilles ou d'enveloppes à imprimer**
Vorrichtung zum Zuführen von Bögen oder Umschlägen welche bedruckt werden müssen
Device for feeding sheets or envelopes which are to be printed

(30) Priorité: 07.03.1994 CH 682/94
(43) Date de publication de la demande: 20.09.1995
(73) Titulaire: OCD S.A., 1400 Yverdon-Les-Bains (CH)
(72) Inventeur: Bortolotti, Giuseppe, CH-1400 Yverdon Les Bains (CH); Costa, Jorge, CH-1400 Yverdon Les Bains (CH)
(74) Mandataire: ARDIN & CIE S.A.

(56) Documents cités:
- EP-A- 0 386 737
- DE-A- 3 838 038
- FR-A- 2 564 445
- PATENT ABSTRACTS OF JAPAN vol. 7 no. 133 (M-221) ,10 Juin 1983 & JP-A-56 142369 (XEROX) 11 Septembre 1981,

## Description

L'invention concerne un dispositif d'introduction de matériaux plats à imprimer, telles que des feuilles de papier et/ou des enveloppes, pour imprimantes ou machines à écrire comprenant un magasin à fond sensiblement plan dans lequel une pile desdits matériaux plats est disposée et duquel ces matériaux sont extraits un à un et introduits dans l'imprimante, des galets d'entraînement agencés sur un arbre d'entraînement de façon à déplacer le matériau plat supérieur de la pile pour l'amener dans l'imprimante ou la machine à écrire, le dispositif comprenant en outre des organes de retenue destinés à retenir les matériaux plats disposés dans ladite pile sous le matériau plat supérieur et comportant au moins une pièce mobile montée sur le magasin et présentant une surface destinée à entrer en contact avec le bord antérieur desdits matériaux plats pour constituer une surface d'appui à orientation variable pour lesdits matériaux plats, disposée en aval des galets d'entraînement, l'orientation de cette surface d'appui par rapport audit fond sensiblement plan étant variable en fonction de la rigidité desdits matériaux plats à imprimer.

On connaît de tels dispositifs d'introduction de feuilles de papier utilisés dans des imprimantes, des machines à écrire ou encore dans d'autres appareils, tels que des photocopieurs. Ces dispositifs utilisent très fréquemment en tant qu'organe de retenue des coins de retenue sous lesquels la feuille supérieure est extraite lors de son introduction. Si ces coins de retenue peuvent donner satisfaction pour un usage avec des feuilles relativement minces et peu rigides, une utilisation de feuilles plus épaisses et rigides ou d'enveloppes n'est plus possible avec ce type d organes de retenue.

Le document JP-A-58-47739 décrit un dispositif présentant les caractéristiques figurant au préambule de la revendication 1. Dans ce dispositif, une cassette contenant les feuilles est munie d'un couvercle laissant un passage pour les galets d'entraînement. Les feuilles sont sollicitées par un ressort contre les galets et le couvercle. La partie frontale est fermée par une lamelle élastique qui se courbe sous la poussée de la feuille supérieure lorsque cette dernière est alimentée par une fente ainsi créée entre le couvercle et la lamelle élastique courbée. Il arrive que plusieurs feuilles passent simultanément la fente, néamoins les feuilles inférieures sont retenues par la lamelle étant donné son coefficient de friction élevé.

Le document FR-A-2 564 455 se réfère à un dispositif d'alimentation avec un réceptacle contenant des objets à alimenter empilés sur une base. Ce réceptacle comprend un couvercle frontal présentant une ouverture à sa base destinée à permettre la sortie de l'objet le plus bas entraîné par un rouleau. Deux organes de retenue sont agencés à travers l'ouverture et constitués par des doigts de caout-chouc susceptibles de retenir les objets au-dessus de celui situé à la base.

Les deux dispositifs antérieurs comportent ainsi des éléments se déformant élastiquement sous l'effet de l'objet alimenté qui traverse ainsi une ouverture ou fente de la cassette ou du réceptacle. Cependant, lorsque la feuille est très fine, sa rigidité ne suffit pas pour déformer les éléments et elle risque d'être pliée pour former un bouchon au niveau de l'ouverture. D'autre part, lorsque plusieurs feuilles sont entraînées, les feuilles arrêtées par friction au moyen des organes élastiques occupent une position plus ou moins avancée, donc non définie. Elles seront alors alimentées de façon irrégulière, ce qui peut être préjudiciable pour leur utilisation subséquente, par exemple dans une imprimante.

La présente invention a pour but de remédier aux inconvénient précités et de créer un dispositif permettant l'introduction de matériaux plats à imprimer de rigidité très différente allant de la feuille très mince au papier cartonné ou à des enveloppes avec un fonctionnement très fiable et précis sans que même des feuilles très fines soient endommagées et sans formation de bouchon.

L'invention est caractérisée à cet effet par le fait que les organes de retenue comportent, associés à ladite pièce mobile, un plan incliné fixe faisant un premier angle prédéterminé avec un plan parallèle audit fond et prolongeant une paroi antérieure du magasin sensiblement perpendiculaire audit fond, la pièce mobile étant montée sur cette paroi antérieure et sollicitée élastiquement vers une position de repos, dans laquelle sa surface d'appui variable fait un second angle avec ledit plan parallèle supérieur audit angle prédéterminé du plan incliné fixe, la pièce mobile étant orientée par le matériau plat de façon que ledit second angle de la surface d'appui diminue en fonction de l'augmentation de la rigidité du matériau plat à introduire, et prend des valeurs comprises entre celle de ladite position de repos et celle dudit angle prédéterminé.

Par ces caractéristiques, un fonctionnement très précis et fiable est obtenu quelque que soit l'épaisseur et la rigidité du matériau plat alimenté. Le dispositif fonctionne également parfaitement sans que le réceptacle soit muni d'un couvercle formant avec une paroi frontale une ouverture. La formation de bouchon et l'endommagement de feuilles minces sont évités.

D'autres avantages ressortent des caractéristiques exprimées dans les revendications dépendantes et de la description exposant ci-après l'invention plus en détail à l'aide de dessins qui représentent schématiquement et à titre d'exemple un mode d'exécution et des variantes.

La figure 1 représente une vue en coupe transversale du dispositif dans la position de repos.

La figure 2 est une vue de face du dispositif.

La figure 3 représente une vue de côté.

Les figures 4a et 4b sont des vues partielles en coupe transversale du dispositif lors de l'introduction d'une feuille rigide, respectivement peu rigide.

Les figures 5 et 6 sont des vues partielles en coupe transversale de deux variantes.

Le dispositif d'introduction 1 illustré aux figures 1 à 4 est monté de façon amovible sur une imprimante 2 dont seule une partie du bâti 3 et le canal d'introduction 4 sont représentés. Le dispositif 1 pourra bien entendu également être solidaire ou de l'imprimante, de la machine à écrire ou de tout autre appareil utilisant des matériaux plats, telles que des feuilles de papier, du papier cartonné ou des enveloppes. Le dispositif 1 comporte un magasin 6 avec un fond 8, une paroi antérieure 9, deux parois latérales fixes 10 et 11, et une plaque de support 12 sur laquelle une pile de feuilles 14, d'enveloppes ou de tous autres matériaux plats peut être disposée.

La plaque de support 12 est articulée pivotante sur les parois latérales 10, 11 au moyen de deux pivots 15 et sollicitée par un ressort 16 en direction des galets d'entraînement 17, 18 montés sur un arbre d'entraînement 20. Ce dernier est relié par l'intermédiaire d'un train d'engrenages 21 à un moteur 22. Le magasin 6 comporte en outre un guide latéral mobile 25 monté de façon coulissante suivant une direction latérale sur la partie supérieure de la plaque de support 12 pour pouvoir adapter la largeur du dispositif d'introduction à différents formats de feuilles ou d'enveloppes. Le guide latéral mobile 25 et la paroi latérale 10 sont chacun munis d'éléments de guidage 26, 27 définissant un canal d'introduction pour les feuilles et facilitant la mise en place de la pile de feuilles 14 dans le magasin 6.

En référence aux figures 1, 4a et 4b la paroi antérieure 9 du magasin présente un prolongement 30 comportant une première portion 31 formant un plan incliné fixe faisant un angle prédéterminé α avec un plan parallèle au fond 8 du magasin et une seconde portion finale recourbée 32 sensiblement parallèle audit fond 8. Ce prolongement 30 comporte en outre trois ouvertures 34 et trois lames ressorts 35 recourbées à leurs extrémités libres 36. Ces lames ressorts 35 sont disposées le long de la paroi antérieure 9 et fixées au fond 8 du magasin 6. Leurs extrémités libres 36 recourbées se prolongent à l'intérieur des ouvertures 34.

Dans la position de repos, telle qu'illustrée à la figure 1 et à la figure 4B, la partie non recourbée 37 des lames ressorts 35 fait un angle β supérieur à l'angle α avec un plan parallèle au fond 8. Les trois lames ressorts 35 en combinaison avec le plan incliné fixe 31 constituent ainsi un organe de retenue 40 disposé en aval des galets d'entraînement 17. La surface supérieure de la partie non recourbée 37 des lames ressorts 35 fait fonction de surface d'appui à orientation variable pour les feuilles ou les enveloppes. L'angle β entre cette surface d'appui et un plan parallèle au fond 8 du magasin est variable en fonction de la rigidité des matériaux à introduire. Cet angle β est plus grand pour des feuilles fines et peu rigides où il se rapproche de 90°, voir figure 4B. Par contre pour des feuilles rigides, tel que du papier cartonné ou des enveloppes, les lames ressorts 35 servant de surface d'appui sont fortement poussées vers le bas à la figure 4a par la feuille rigide, de façon à obtenir une inclinaison adéquate pour introduire la feuille rigide tout en retenant les feuilles ou enveloppes sous-jacentes. Dans ce cas de matériaux rigides, l'angle β devient égal à l'angle α et la feuille rigide extraite coulisse simultanément sur le plan incliné fixe 31 et sur la surface supérieure des lames ressorts 35 qui sont escamotées dans les ouvertures 34.

L'angle α entre le plan incliné fixe 31 et un plan parallèle au fond 8 est de préférence choisi entre 30° et 80°, très avantageusement entre 60° et 65°; il est dans la configuration illustrée aux figures 1 et 4, de 63°. L'inclinaison de ce plan incliné fixe 31 par rapport à la paroi antérieure 9 se situe donc entre 10° et 60°, et est dans les figures 1 et 4 de 27°.

L'angle variable β entre la surface d'appui variable de la partie non recourbée 37 des lames ressorts 35 varie donc sensiblement entre 90° et l'angle α , à savoir 63° dans le cas des figures 1 et 4.

Au cas où le dispositif ne présentait qu'un plan incliné fixe, il faudrait donner un angle α relativement faible proche de 65° pour que des feuilles rigides ou des enveloppes puissent être extraites; sans cela ces matériaux plats rigides risqueraient de se crocher sur le plan incliné fixe 31. Avec un tel angle α relativement faible, les feuilles minces et peu rigides ne pourront plus être introduites une à une, étant donné que les feuilles sousjacentes ne seront plus suffisamment retenues et seront au moins partiellement entraînées avec la feuille supérieure.

Au contraire avec un angle α plus grand par exemple de 80°, les feuilles minces sous-jacentes seront suffisamment retenues, par contre les feuilles rigides ne pourront plus être suffisamment courbées et resteront de ce fait crochées sur le plan faiblement incliné. Grâce au plan incliné à orientation variable constitué par les lames ressorts 35 ces inconvénients sont éliminés.

En outre, du fait de l'élasticité des lames ressorts 35, la pente ou l'angle β adéquat est automatiquement ajusté par le matériau plat à introduire même, et ceci en fonction de sa rigidité.

En référence aux figures 2 et 3, le dispositif d'introduction est en outre muni d'un organe de retenue additionnel 42. Ce dernier est constitué par un coin de retenue 43 destiné à coopérer avec un des coins du bord antérieur des feuilles. Ce coin de retenue 43 est solidaire d'un levier 44 articulé de façon pivotante sur la paroi latérale 10 grâce à un pivot 45. Un organe de crantage 46 permet de retenir le levier 44 dans deux positions déterminées par trois butées 47,48 et 49. Dans la position illustrée en traits pleins à la figure 3, le coin de retenue 43 se trouve en position active et sert d'organe de retenue additionnel pour des feuilles minces et peu rigides. Dans la position représentée en traits interrompus à la figure 3, le coin de retenue 43 est escamoté. Cette position est utilisée pour des matériaux rigides ou épais, telles que des enveloppes. Le dispositif pourrait bien entendu également fonctionner à satisfaction sans l'organe de retenue additionnel 42, mais ce dernier constitue un élément additionnel de sûreté rendant le dispositif particulièrement fiable même avec des feuilles très fines.

Avantageusement les surfaces supérieures du plan incliné fixe 31, du prolongement 30 et éventuellement des lames ressorts 35 pourront être recouvertes d'une couche de substance modifiant le coefficient de frottement, telle qu'une mince couche de tétrafluoréthylène. Cette couche sert alors plus particulièrement à effacer les fines inégalités et aspérités de fabrication du dispositif.

La figure 5 représente une variante du dispositif dans laquelle des lames ressorts 35 sont remplacées par des leviers 50 montés pivotants grâce à un axe 51 sur la paroi 9 du magasin 6. Des ressorts 52 sollicitent les leviers 50 dans une position de repos, tel qu'illustrée à la figure 5, dans laquelle la surface supérieure d'appui 53 du levier fait un angle proche de 90° avec un plan parallèle au fond 8. Cette position correspond à une introduction de feuilles très peu rigides. Au contraire, lorsque des enveloppes rigides sont introduites, le levier 50 est basculé dans le sens contraire aux aiguilles d'une montre à la figure 5 de façon à être pratiquement escamoté à l'intérieur de l'ouverture 34 dans le prolongement 30. Les enveloppes coopèrent alors également avec le plan incliné fixe 31.

Selon une autre variante illustrée à la figure 6, l'organe de retenue pourra être formé par une seule pièce 60, levier ou plaquette, d'une largeur sensiblement égale à la largeur du dispositif d'introduction et monté de façon pivotante sur la paroi antérieure 9. Le mouvement de pivotement ou de basculement de cette pièce est délimité dans les deux sens par des butées 61,62 de façon que la surface supérieure d'appui à orientation variable de cette pièce 60 présente un angle β avec un plan parallèle au fond 8 variant entre sensiblement 90° et 60°. Un élément élastique, tel qu'un ressort 64, sollicite la pièce vers une position de repos contre la butée 61 dans laquelle l'angle β est sensiblement de 90°. Le prolongement 30 de la paroi antérieure 9 est supprimé dans cette variante.

Il est bien entendu que les modes de réalisation décrits ci-dessus ne présentent aucun caractère limitatif et qu'ils peuvent recevoir toutes modifications désirables à l'intérieur du cadre tel que défini par la revendication 1. En particulier, la position du magasin 6 pourra être différente, son fond 8 pourrait être incliné ou horizontal. La plaque de support 12 pourra être fixe, les galets d'entraînement seraient alors sollicités pendant une opération d'introduction élastiquement contre des feuilles à extraire. Le nombre de lames ressorts 35 pourra être différent de trois, par exemple quatre ou davantage. Au lieu de galets d'entraînement, on pourra également prévoir d'autres organes, tel qu'un cylindre de frappe ou des pattes d'entraînement. Au lieu que la pente du levier 50 (fig. 5) ou 60 (fig. 6) soit automatiquement ajustée grâce aux ressorts 52 ou 64, ces ressorts pourront être remplacés par un dispositif de réglage manuel ou autre permettant d'ajuster la partie de la surface supérieure d'appui de ce levier en fonction des feuilles ou des enveloppes à introduire. Le dispositif pourra également comporter un organe de retenue additionnel 42 comportant deux coins de retenue 43 escamotables.

## Revendications

1. Dispositif d'introduction de matériaux plats (14) à imprimer, telles que des feuilles de papier et/ou des enveloppes, pour imprimantes ou machines à écrire comprenant un magasin (6) à fond (8) sensiblement plan dans lequel une pile (14) desdits matériaux plats est disposée et duquel des matériaux sont extraits un à un et introduits dans l'imprimante (2), des galets d'entraînement (17) agencés sur un arbre d'entraînement (20) de façon à déplacer le matériau plat supérieur de la pile pour l'amener dans l'imprimante (2) ou la machine à écrire, le dispositif comprenant en outre des organes de retenue (31,35,43,50,60) destinés à retenir les matériaux plats disposés dans ladite pile sous le matériau plat supérieur, et comportant au moins une pièce mobile (35,50,60) montée sur le magasin (6) et présentant une surface (37) destinée à entrer en contact avec le bord antérieur desdits matériaux plats pour constituer une surface d'appui (37) à orientation variable pour lesdits matériaux plats, disposée en aval des galets d'entraînement (17), l'orientation de cette surface d'appui (37) par rapport audit fond (8) sensiblement plan étant variable en fonction de la rigidité desdits matériaux plats à imprimer, caractérisé par le fait que les organes de retenue comportent, associés à ladite pièce mobile, un plan incliné fixe (31) faisant un premier angle prédéterminé (α) avec un plan parallèle audit fond (8) et prolongeant une paroi antérieure (9) du magasin sensiblement perpendiculaire audit fond (8), la pièce mobile (35,50) étant montée sur cette paroi antérieure (9) et sollicitée élastiquement vers une position de repos, dans laquelle sa surface d'appui variable (37) fait un second angle (β) avec ledit plan parallèle supérieur audit angle prédéterminé (α) du plan incliné fixe, la pièce mobile (35,50) étant orientée par le matériau plat de façon que ledit second angle (β) de la surface d'appui (37) diminue en fonction de l'augmentation de la rigidité du matériau plat à introduire et prend des valeurs comprises entre celle de ladite position de repos et celle dudit angle prédéterminé (α).

2. Dispositif selon la revendication 1, caractérisé par le fait que ledit angle prédéterminé (α) est compris entre 30° et 85°, de préférence entre 60° et 65° et par le fait que le second angle (β) est, dans la position de repos, sensiblement égal à 90° et varie dans la position de travail et d'introduction entre 90° et 30°, de préférence entre 90° et 60°.

3. Dispositif selon la revendication 1 ou 2, caractérisé en ce qu'il comprend au moins deux pièces mobiles constituées par des lames ressorts (35) fixées par une de leur extrémité sur le magasin (6).

4. Dispositif selon la revendication 1 ou 2, caractérisé en ce qu'il comprend au moins deux pièces mobiles constituées par des leviers (50) montés pivotants sur le magasin (6) et présentant une surface d'appui pour lesdits matériaux plats.

5. Dispositif selon la revendication 3 ou 4, caractérisé en ce que les pièces mobiles (35,50) sont au moins partiellement engagées dans des ouvertures (34) du plan incliné fixe (31).

6. Dispositif selon la revendication 1, caractérisé en ce que l'organe de retenue est constitué par une seule pièce mobile (60) montée pivotante sur le magasin (6) et comprend deux butées (61,62) délimitant le mouvement de pivotement de la pièce mobile (60) et un organe élastique (64) sollicitant la pièce mobile (60) vers une position de repos déterminée par l'une des butées (61), position dans laquelle l'angle entre la surface d'appui variable de cette pièce mobile et un plan parallèle audit fond (8) est maximum.

7. Dispositif selon l'une des revendications précédentes, caractérisé en ce que la surface supérieure du plan incliné fixe (31) et/ou de ladite pièce mobile (35,50,60) est recouverte d'une couche de substance modifiant le coefficient de frottement.

## Claims

1. A device for introducing flat items (14) to be printed, such as paper sheets and/or envelopes, for printers or typewriters, including a supply tray (6) with a bottom (8) which is substantially flat, in which a pile (14) of said flat items is placed and from which the items are extracted one by one and introduced into the printer (2), driving rollers (17) arranged on a driving shaft (20) so as to move the upper flat item of the pile to supply the same to the printer (2) or the typewriter, the device further including retaining members (31,35,43,50,60) designed for retaining the flat items arranged in said pile beneath the upper flat item including at least one movable part (35,50,60) mounted on the supply tray (6) and having an upper surface (37) designed for coming in contact with the front edge of said flat items to provide a bearing surface (37) with a variable orientation for said flat items positioned downstream of the driving rollers (17), the orientation of this variable bearing surface (37) with respect to said substantially flat bottom (8) being variable as a function of the rigidity of said flat items to be printed, characterized by the fact that the retaining members include, associated with said movable part, a fixed sloping plane (31) forming a first predetermined angle (α) with a plane parallel to said bottom (8) and extending from a front wall (9) substantially perpendicular to said bottom (8) of the supply tray, the movable part (35,50) being mounted on this front wall (9) and biased resiliently towards a neutral position, in which the variable bearing surface (37) forms a second angle (β) with said parallel plane greater than said predetermined angle (α) of the fixed sloping plane, the movable part (35,50) being oriented by the flat item so that said second angle (β) of the bearing surface (37) decreases as a function of the increase of the rigidity of the flat item to be introduced and takes values included between the one of said neutral position and the one of said predetermined angle (α).

2. A device according to claim 1, chacterized by the fact that said predetermined angle (α) is comprised between 30° and 85°, preferably between 60° and 65°, and by the fact that said seconde angle (β) is in the neutral position substantially equal to 90° and varies in the operative and introductive position between 90° and 30°, preferably between 90° and 60°.

3. A device according to claim 1 or 2, characterized in that it includes at least two movable parts constituted by leaf springs (35) fastened by one of their ends to the supply tray (6).

4. A device according to claim 1 or 2, characterized in that it includes at least two movable parts constitued by levers (50) mounted pivotally on the supply tray (6) and comprising a bearing surface for said flat items.

5. A device according to claim 3 or 4, characterized in that the movable parts (35,50) are at least partly engaged into openings (34) of the fixed sloping plane (31).

6. A device according to claim 1, characterized in that the retaining member consists of a single movable part (60) mounted pivotally on the supply tray (6) and includes two stops (61,62) limiting the pivoting motion of the movable part (60) and a resilient member (64) biasing the movable part (60) towards a neutral position determined by one of the stops (61), position in which the angle between the variable bearing surface of this movable part and a plane parallel to said bottom (8) is maximum.

7. A device according to one of the preceding claims, characterized in that the upper surface of the fixed sloping plane (31) and/or of said movable part (35,50,60) is covered with a layer of substance modifying the friction coefficient.

## Patentansprüche

1. Vorrichtung zur Zuführung zu bedruckender flacher Materialien (14) wie Papierblätter und/oder Umschläge für Drucker oder Schreibmaschinen mit einem Speicher (6) mit im wesentlichen ebenem Boden (8), worin ein Stapel (14) der benannten flachen Materialien angeordnet ist und woraus Materialien Stück um Stück herausgezogen und in den Drucker (2) eingeführt werden, und mit Einzugsrollen (17), die so auf einer Einzugswelle (20) angeordnet sind, dass sie das oberste flache Materialstück des Stapels verschieben, um es in den Drucker (2) oder die Schreibmaschine zu bringen, wobei die Vorrichtung ausserdem Rückhalteorgane (31, 35, 43, 50, 60) umfasst, die dazu bestimmt sind, die in dem benannten Stapel unter dem obersten flachen Stück angeordneten flachen Materialien zurückzuhalten, und zumindest ein auf den Speicher (6) montiertes bewegliches Teil (35, 50, 60) aufweist, das eine Oberseite (37) hat, die dazu bestimmt ist, mit der Vorderkante der benannten flachen Materialien in Berührung zu kommen, um für die benannten flachen Materialien eine Auflagefläche (37) veränderlicher Ausrichtung darzustellen, die in der Transportrichtung unterhalb der Einzugsrollen (17) angeordnet ist, wobei die Ausrichtung dieser Auflagefläche (37) bezüglich des benannten, im wesentlichen ebenen Bodens (8) in Abhängigkeit von der Steifheit der benannten, zu bedruckenden flachen Materialien veränderlich ist, dadurch gekennzeichnet, dass die Rückhalteorgane in Verbindung mit dem benannten beweglichen Teil eine feststehende, geneigte Auflagefläche (31) aufweisen, die mit einer zu dem benannten Boden (8) parallelen Ebene einen ersten vorbestimmten Winkel (α) bildet und eine im wesentlichen senkrecht zu dem benannten Boden (8) stehende Vorderwand (9) des Speichers verlängert, wobei das bewegliche Teil (35, 50) auf diese Vorderwand (9) montiert und elastisch zu einer Ruhelage hin gedrängt wird, in der seine veränderliche Auflagefläche (37) einen zweiten Winkel (β) mit der benannten parallelen Ebene bildet, der grösser als der benannte, vorbestimmte Winkel (α) der feststehenden, geneigten Auflagefläche ist, und wobei das bewegliche Teil (35, 50) durch das flache Materialstück so ausgerichtet wird, dass der benannte zweite Winkel (β) der Auflagefläche (37) mit zunehmender Steifheit des zuzuführenden flachen Materialstücks abnimmt und Werte annimmt, die zwischen dem der benannten Ruhelage und dem des benannten vorbestimmten Winkels (α) liegen.

2. Vorrichtung gemäss Anspruch 1, dadurch gekennzeichnet, dass der benannte, vorbestimmte Winkel (α) zwischen 30 und 85°, vorzugsweise zwischen 60 und 65° liegt, und dadurch, dass der zweite Winkel (β) in der Ruhelage im wesentlichen 90° beträgt und in der Arbeits- und Zuführstellung zwischen 90 und 30°, vorzugsweise zwischen 90 und 60° variiert.

3. Vorrichtung gemäss Anspruch 1 oder 2, dadurch gekennzeichnet, dass sie zumindest zwei bewegliche Teile umfasst, die aus Blattfedern (35) bestehen, die mit einem ihrer Enden auf dem Speicher (6) befestigt sind.

4. Vorrichtung gemäss Anspruch 1 oder 2, dadurch gekennzeichnet, dass sie zumindest zwei bewegliche Teile umfasst, die aus Hebeln (50) bestehen, die schwenkbar auf den Speicher (6) montiert sind und eine Auflagefläche für die benannten flachen Materialien darbieten.

5. Vorrichtung gemäss Anspruch 3 oder 4, dadurch gekennzeichnet, dass die beweglichen Teile (35, 50) zumindest teilweise in Öffnungen (34) der feststehenden, geneigten Auflagefläche (31) eingreifen.

6. Vorrichtung gemäss Anspruch 1, dadurch gekennzeichnet, dass das Rückhalteorgan aus einem einzigen beweglichen Teil (60) besteht, das schwenkbar auf den Speicher (6) montiert ist und zwei Anschläge (61, 62), die die Schwenkbewegung des beweglichen Teils (60) begrenzen, sowie ein elastisches Organ (64) umfasst, das das bewegliche Teil (60) zu einer Ruhelage hin drängt, die durch einen (61) der Anschläge bestimmt wird und in der der Winkel zwischen der veränderlichen Auflagefläche dieses beweglichen Teils und einer zu dem benannten Boden (8) parallelen Ebene seinen Höchstwert hat.

7. Vorrichtung gemäss einem der vorstehenden Ansprüche, dadurch gekennzeichnet, dass die Oberseite der feststehenden, geneigten Auflagefläche (31) und/oder des benannten beweglichen Teils (35, 50, 60) mit einer Materialschicht bedeckt ist, die den Reibungskoeffizienten verändert.
